# EUROPÄISCHE PATENTSCHRIFT

(11) **EP 2 611 979 B1**
(45) Veröffentlichungstag und Bekanntmachung des Hinweises auf die Patenterteilung: **13.12.2017**
(21) Anmeldenummer: 11749093.8
(22) Anmeldetag: 23.08.2011
(51) Int. Cl.: E05D 5/02, E05D 15/06

(54) **KLEMMVERBINDUNG FÜR EINEN TÜRFLÜGEL AUS GLAS**
CLAMPING CONNECTION FOR A DOOR LEAF MADE OF GLASS
FIXATION À SERRAGE D'UN BATTANT DE PORTE EN VERRE

(30) Priorität: 01.09.2010 DE 102010037261
(43) Veröffentlichungstag der Anmeldung: 10.07.2013
(73) Patentinhaber: dormakaba Deutschland GmbH, 58256 Ennepetal (DE)
(72) Erfinder: VOGLER, Thomas, 32108 Bad Salzuflen (DE); WALHORN, Oliver, 33824 Werther (DE)
(74) Vertreter: Balder IP Law, S.L.
(86) Internationale Anmeldenummer: PCT/EP2011/004217
(87) Internationale Veröffentlichungsnummer: WO 2012/028268

(56) Entgegenhaltungen:
- EP-A2- 1 085 160
- DE-A1-102004 050 596
- US-A- 3 796 405

## Beschreibung

Die Erfindung betrifft eine Klemmverbindung zum klemmenden Haltern eines Türflügels aus Glas, mit einem Klemmschuh, der den Türflügel randseitig umfasst und mit Mitteln zum Aufbringen einer Klemmkraft.

Bekannte Klemmverbindungen weisen in der Regel einen den Schiebeflügel einspannenden Klemmschuh auf, welcher über einen Tragbolzen hängend mit einem über dem Klemmschuh angeordneten, in einer Laufschiene geführtem Rollenwagen verbunden ist. Da grundsätzlich auf Bohrungen oder Ausnehmungen im Schiebeflügel verzichtet werden soll, wird die für die Einspannung des Schiebeflügels im Klemmschuh erforderliche Haftreibungskraft durch eine Schraubverbindung aufgebracht. Die Schraubverbindung ist im Bereich der oberen Stirnseite des Schiebeflügels angeordnet und presst die beiden Seitenwangen, die eine nutförmige Ausnehmung des Klemmschuhes bilden, seitlich gegen die Planflächen des Schiebeflügels. In Folge der Anordnung der Schraubverbindung oberhalb der oberen stirnseitigen Begrenzung des Schiebeflügels ergibt sich zwangsläufig zum Einen eine große Bauhöhe des Klemmschuhes; zum Anderen ist auf Grund der vorbeschriebenen Hebelverhältnisse die Aufbringung einer relativ hohen Klemmkraft im Bereich der Schraubverbindung und die Wahl eines für die vorbeschriebene Klemmverbindung geeignete Material erforderlich.

Die DE 102004050596 A1 zeigt einen kompakten Rollenwagen für eine Schiebetür aus Glas, bei der das Türelement im Bereich seiner Stirnkante u-förmig umgriffen und durch mindestens zwei Schrauben direkt oder indirekt geklemmt wird. Dabei ergibt sich bei schweren Türen von z.B. 150 kg eine so große Flächenpressung auf die Glasscheibe, dass diese beim Einleiten einer weiteren Kraft - z.B. beim Stoppen der Tür oder ruckartigen Öffnen - zerstört wird.
Die US 3,796,405 zeigt eine bekannte Lösung zur Aufhängung von Schiebetüren. Oberhalb der Stirnkante der Schiebetür wird die Klemmkraft mittels zweier Schrauben auf den Flügel aufgebracht, wodurch die Anzugskraft der Schrauben aufgrund der Hebelverhältnisse deutlich höher sein muss, als wenn die Schrauben direkt auf die Schiebetür wirken würden. Weiterhin sind die Schenkel auf der Innenseite geriffelt, um eine ausreichende Haftreibung mit der Glasscheibe zu erzielen. Zur Vermeidung einer zu großen Flächenpressung wird bei dieser Schrift gezielt die Verformung der Kerben eingeplant.

Die EP 1085160 A2 offenbart ein Profil, das für verschiedene Dicken von Glasscheiben verwendet werden soll, wobei ein Solldeformationsbereich von einer Stellschraube auf die Glasoberfläche gedrückt wird. Die Befestigung der Glasscheibe erfolgt im Wesentlichen durch Verkleben der Glasscheibe mit dem Profil, wozu Vertiefungen zur Aufnahme von Klebstoff vorgesehen sind. Die Stellschraube drückt einen Andruckschenkel gegen die Oberfläche der Glasscheibe, so dass eine Fixierung im Profil erfolgt, während der Klebstoff aushärtet. Der Andruckschenkel mit der Stellschraube ist nicht dazu ausgelegt, die Glasscheibe dauerhaft klemmend zu fixieren.
Die Aufgabe der Erfindung besteht darin, eine preiswerte Klemmverbindung für den Flügel einer Tür aus Glas zu schaffen, die auch für große und schwere Glastüren geeignet ist.

Die Erfindung löst die gestellte Aufgabe mit der Lehre nach Anspruch 1. Weitere ausgestaltende Merkmale der Erfindung sind Gegenstand der Unteransprüche.

Die Klemmverbindung umfasst einen Klemmschuh, der den Türflügel randseitig umfasst, und Mittel zum Aufbringen der Klemmkraft. Zur Vermeidung von Spannungsspitzen sind im Bereich der Angriffsfläche der Klemmkraft eine oder mehrere Ausnehmungen angeordnet, mit denen die Spannungsspitze der Klemmkraft reduziert wird. Die Ausnehmung ist dabei so am oder im Klemmschuh angeordnet, dass sich die Klemmkraft, die auf die Glasscheibe wirkt, um die Angriffsfläche verteilt. Die Druckfläche wird damit größer, die Flächenpressung geringer und die Spannungsspitze aufgrund der Hertzschen Pressung reduziert sich. Damit kann bei gleichen Abmessungen des Rollenwagens und der Laufschiene eine größere und schwerere Glastür als nach dem Stand der Technik klemmend gehaltert werden.

Die Mittel zur Aufbringung der Klemmkraft auf die Glasscheibe umfassen mindestens eine Stellschraube. Da die Stellschraube trotz Verteilung der Kraft über eine Klemmplatte eine fast punktförmige Druckkraft auf der Glasscheibe erzeugt, sorgt die Ausnehmung für eine Verlagerung der Druckspannung auf den Randbereich der Ausnehmung, wodurch die Spannungsspitzen aufgrund der ringförmigen Flächenpressung kleiner ausfallen.

Da die Stellschraube eine fast punktförmige Druckkraft erzeugt, sollte die Ausnehmung möglichst zentral zur Mittelachse der Stellschraube, also an der sonst anliegenden Angriffsfläche, angeordnet werden. Die Größe der Ausnehmung sollte mindestens dem Durchmesser der Stellschraube, maximal aber dem fünffachen Durchmesser der Stellschraube entsprechen.

Die Erfindung wird nachfolgend anhand einer den Stand der Technik wiedergebenden Prinzipskizze sowie einem Ausführungsbeispiel der Erfindung näher erläutert:
Es zeigen:
   - Figur 1:: Eine Schnittdarstellung durch einen Rollenwagen,
   - Figur 2:: eine perspektivische Darstellung eines Rollenwagens einer Schiebetür,
   - Figur 3:: eine Detaildarstellung eines Rollenwagens.

Das nachfolgende Ausführungsbeispiel betrifft den Rollenwagen einer Schiebetür. Es ist klar, dass sich die Erfindung nicht nur hierauf beschränkt, sondern auch die klemmende Befestigung von Drehflügeltüren mit umfasst.

Figur 1 zeigt eine nicht zur Erfindung gehörende Ausführungsform einer Klemmverbindung. Bei der Klemmverbindung 1 nach den Figuren 1 und 2 weist ein Klemmschuh 2 eine nach unten offene Nut 9 auf, die jedoch im Ausführungsbeispiel breiter ausgeführt sein kann, um Glasscheiben 3 unterschiedlicher Dicke einspannen zu können. Die Glasscheibe 3 ist im Bereich einer Klemmkammer 5 mit ihrer oberen Stirnseite 10 etwa bis in den Bereich eines Nutgrundes 11 der Nut 9 durchgeführt. Dies bedeutet, dass das von einer Stellschraube 6 aufgebrachte Anzugsdrehmoment unmittelbar auf eine Planfläche 7 der Glasscheibe 3 übertragen werden kann. Mit 15 ist ein Glasschutz bezeichnet, der einerseits im Klemmschuh 2 an der Seitenwange 16 anliegt, und andererseits an der von der Stellschraube 6 beaufschlagten Klemmplatte 8 anliegt. Der Glasschutz 15 kann dabei so ausgebildet sein, dass eine zusätzliche Reibung und damit eine erhöhte Haltekraft erzeugt wird.

Nach der perspektivischen Darstellung gemäß Figur 2 bilden der Klemmschuh 2 und ein Rollenwagen 4 eine Baueinheit, d. h. der Klemmschuh 2 ist nicht über einen Tragzapfen hängend an einem Rollenwagen 4 geführt.

Der Klemmschuh 2 besitzt hierzu eine seitliche Einziehung 12 für die Aufnahme eines die Tragrollen 13 tragenden Rollenbockes 14. Mittels der Stellschrauben 6 kann auch im Ausführungsbeispiel nach Figur 2 die in der Klemmkammer 5 angeordnete Klemmplatte 8 gegen die Glasscheibe 3 angestellt werden. In dem Ausführungsbeispiel der Figur 2 sind insgesamt vier Stellschrauben 6 in Form von Stift- oder Madenschrauben angeordnet, die die Klemmplatten 8 gegen die Glasoberfläche drücken. Die Angriffsfläche, auf der sich der Druck der Klemmkraft verteilt, liegt dabei zentral um die Mittelachse der Stellschrauben 6 herum.

In dem Ausführungsbeispiel der Figur 3 ist der Glasschutz 15 im Detail zu erkennen, der im Bereich der Stellschrauben 6 Ausnehmungen 17 aufweist. Durch die Klemmung entstehen auf der Glasscheibe 3 aufgrund der Hertzschen Pressung Spannungsspitzen, die bei Addition mit zusätzlichen Kräften, z.B. aufgrund des Stoppens der Tür oder bei kleinen Defekten an der Glasoberfläche, die Glasscheibe 3 zerstören können. Zur Reduzierung der Spannungsspitzen sind Ausnehmungen 17 im Glasschutz 15 angeordnet, wodurch sich die Spannung großflächiger um die Ausnehmung 17 herum auf der Glasoberfläche verteilt. Durch die Verlagerung der Druckspannung auf den Randbereich der Ausnehmung 17 bildet sich eine ringförmige Flächenpressung aus. Die Spannungsspitzen werden dadurch in der Höhe reduziert und die Druckfläche auf der Glasoberfläche vergrößert sich um ein Vielfaches, wodurch die Flächenpressung abnimmt.

Die Ausnehmung 17 ist an den Seitenwangen 16 bevorzugt als runde Bohrung oder Vertiefung angeordnet. Die Ausnehmung 17 kann zusätzlich als runde Bohrung oder Vertiefung am Glasschutz 15 und/oder an der Klemmplatte angeordnet sein. Dabei ist in bevorzugter Ausführungsform die Ausnehmung 17 als Bohrung im Glasschutz 15 ausgestaltet, da diese aus Kunststoff, Gummi, Pappe oder Holz hergestellt werden und preiswert herzustellen sind. Bei dem Ausführungsbeispiel nach Figur 2 mit der Anordnung von je zwei Stellschrauben 6 nebeneinander ist auch eine ellipsenförmige Ausnehmung 17 möglich. Weitere Formen einer Ausnehmung 17 können rechteckige oder vieleckige Bohrungen oder Vertiefungen sein.

Die Anordnung der Ausnehmung 17 ist zentral zur Mittelachse der Stellschraube 6 ausgerichtet, so dass sich der Druck gleichmäßig um die Angriffsfläche der Stellschraube 6 verteilt. Je nach konstruktivem Aufbau und Steifigkeit des gesamten Rollenwagens 4 und dem damit verbundenen elastischen Verhalten beim Anziehen der Stellschrauben 6 kann auch eine von der Mittelachse der Stellschraube 6 exzentrische Anordnung der Ausnehmung 17 sinnvoll sein.

Die Größe der Ausnehmung 17 im Durchmesser bzw. lichte Weite sollte mindestens dem Durchmesser der Stellschraube 6 entsprechen, maximal aber dem fünffachen Durchmesser. Bei einer Stellschraube 6 mit dem Gewinde M8 wäre damit der minimale Durchmesser der Ausnehmung 17 8 mm und der maximale Durchmesser 40 mm. Die Tiefe der Ausnehmung kann von wenigen zehntel Millimetern bis hin zu einer Durchgangsbohrung reichen. Wichtig ist, dass ein elastisches Verhalten der zu klemmenden Bauteile möglich ist und über die Ausnehmung 17 die Druckspitze vermieden wird.

Mit der erfindungsgemäßen Klemmverbindung kann bei vorhandenen Abmessungen ein höheres Türgewicht realisiert werden, indem durch Nacharbeiten die Seitenwangen 16 angepasst werden. Zusätzlich kann durch Austauschen ein geänderter Glasschutz 15, eine geänderte Klemmplatte 8 verwendet werden. Dabei ist es nicht nötig, die Rollenwagen 4 und die Laufschiene umzukonstruieren und zu verstärken. Weiterhin kann dadurch auf einen dritten Rollenwagen bzw. ein drittes Band verzichtet werden. Durch die Reduzierung der Spannungsspitzen wird die Glasscheibe 3 sicher gehalten und ein Absacken bzw. Zerstören der Glasscheibe 3 vermieden. Bei gleichen Abmessungen der Rollenwagen 4 und Laufschiene lässt sich das Türgewicht von 100 kg auf 150 kg erhöhen, womit dickere Glasscheiben 3 verwendet werden können.

### Bezugszeichen liste

- 1: Klemmverbindung
- 2: Klemmschuh
- 3: Glasscheibe
- 4: Rollenwagen
- 5: Klemmkammer
- 6: Stellschrauben
- 7: Planfläche
- 8: Klemmplatte
- 9: Nut
- 10: obere Stirnseite
- 11: Nutgrund
- 12: seitliche Einziehung
- 13: Tragrolle
- 14: Rollenbock
- 15: Glasschutz
- 16: Seitenwange
- 17: Ausnehmung

## Patentansprüche

1. Klemmverbindung (1) zum klemmenden Haltern eines Türflügels aus Glas, mit einem Klemmschuh (2), der den Türflügel randseitig umfasst, und mit mindestens einer Stellschraube (6) zum Aufbringen einer Klemmkraft, wobei die Angriffsfläche der Klemmkraft in Verlängerung der Mittelachse der Stellschraube (6) auf den Türflügel wirkt, **dadurch gekennzeichnet, dass** im Bereich der Angriffsfläche der Klemmkraft auf den Türflügel an oder in mindestens einer Seitenwange (16) des Klemmschuhs (2) mindestens eine Ausnehmung (17) angeordnet ist, die die Spannungsspitzen der Klemmkraft reduziert, wobei die Ausnehmung (17) zentral um die Mittelachse der Stellschraube (6) angeordnet ist.

2. Klemmverbindung nach Anspruch 1, **dadurch gekennzeichnet, dass** die Ausnehmung (17) als runde Bohrung oder Vertiefung gestaltet ist.

3. Klemmverbindung nach einem der Ansprüche 1 bis 2, **dadurch gekennzeichnet, dass** die Ausnehmung (17) einen Durchmesser bzw. lichte Weite aufweist, der mindestens dem Durchmesser der Stellschraube (6) entspricht.

4. Klemmverbindung nach einem der Ansprüche 1 bis 3, **dadurch gekennzeichnet, dass** die Ausnehmung (17) einen Durchmesser bzw. lichte Weite aufweist, der maximal dem fünffachen Durchmesser der Stellschraube (6) entspricht.

## Claims

1. A clamping connection (1) for retaining, in a clamping manner, a door leaf made from glass, including a clamping shoe (2), which surrounds the door leaf at the side of the edges, and at least one adjusting screw (6) for applying a clamping force, wherein the contact surface of the clamping force acts in prolongation of the central axis of the adjusting screw (6) onto the door leaf, **characterized in that** at least one recess (17) is disposed in the area of the contact surface of the clamping force onto the door leaf at or in at least one lateral side face (16) of the clamping shoe (2), which recess (17) reduces tension peaks of the clamping force, wherein it is disposed centrally about the central axis of the adjusting screw (6).

2. The clamping connection according to claim 1, **characterized in that** the recess (17) is configured as a round bore or as a depression.

3. The clamping connection according to any of the claims 1 to 2, **characterized in that** the recess (17) has a diameter, respectively an inside diameter, which corresponds at least to the diameter of the adjusting screw (6).

4. The clamping connection according to any of the claims 1 to 3, **characterized in that** the recess (17) has a diameter, respectively an inside diameter, which corresponds at maximum to five times the diameter of the adjusting screw (6).

## Revendications

1. Connexion par serrage (1) pour la rétention serrée d'un vantail de porte fait en verre, comportant un sabot de serrage (2), lequel entoure le vantail de porte du côté des bords, et au moins une vis d'ajustage (6) pour appliquer une force de serrage, la surface d'attaque de la force de serrage agissant en prolongation de l'axe central de la vis d'ajustage (6) sur le vantail de porte, **caractérisée en ce que** au moins une échancrure (17) est agencée dans la région de la surface d'attaque de la force de serrage sur le vantail de porte sur ou dans au moins un flasque latéral (16) du sabot de serrage (2), laquelle échancrure (17) réduit les pointes de tension de la force de serrage et est agencée de façon centralisée autour de l'axe central de la vis d'ajustage (6).

2. Connexion par serrage selon la revendication 1, **caractérisée en ce que** l'échancrure (17) est aménagée comme perçage rond ou dépression.

3. Connexion par serrage selon l'une des revendications 1 à 2, **caractérisée en ce que** l'échancrure (17) présente un diamètre, respectivement un diamètre intérieur lequel correspond au moins au diamètre de la vis d'ajustage (6).

4. Connexion par serrage selon l'une des revendications 1 à 3, **caractérisée en ce que en ce que** l'échancrure (17) présente un diamètre, respectivement un diamètre intérieur lequel correspond au maximum cinq fois au diamètre de la vis d'ajustage (6).
